# EUROPÄISCHE PATENTSCHRIFT

(11) **EP 3 031 505 B1**
(45) Veröffentlichungstag und Bekanntmachung des Hinweises auf die Patenterteilung: **11.04.2018**
(21) Anmeldenummer: 15156345.9
(22) Anmeldetag: 24.02.2015
(51) Int. Cl.: A63H 33/10, A63B 6/00

(54) **Spielepolster**
Play cushion
Coussin de jeux

(30) Priorität: 08.12.2014 DE 202014009740 U; 17.02.2015 EP 15155314
(43) Veröffentlichungstag der Anmeldung: 15.06.2016
(73) Patentinhaber: Bänfer GmbH, 34537 Bad Wildungen (DE)
(72) Erfinder: Bänfer, Jörn, 34549 Edertal (DE)
(74) Vertreter: Patentanwälte Walther Hinz Bayer PartGmbB

(56) Entgegenhaltungen:
- WO-A1-2015/106942
- BE-A2- 876 252
- DE-C1- 4 317 829
- FR-A1- 2 980 716
- US-A1- 2013 019 456

## Beschreibung

Die Erfindung betrifft ein Spielepolster mit mindestens einer Stoßfläche zu einem benachbarten Spielepolster zur Bildung eines Polsterverbundes, z. B. eines Ballbades, eines Bausteinsatzes, einer Sportmatte oder Ähnlichem, wobei die Spielepolster im Bereich ihrer Stoßflächen magnetisch miteinander verbindbar sind, wobei das Spielepolster zur magnetischen Verbindung eine magnetische Platte aufweist.

Spielepolster als solche sind bekannt; sie werden zur Herstellung eines Polsterverbundes, beispielsweise zur Bildung eines Ballbades miteinander, beispielsweise kreisförmig verbunden, wobei die Bälle bei einem Ballbad in der zentrischen Öffnung des Polsterverbundes aufgenommen werden. Damit die Spielepolster in einem Verbund bleiben, sind diese an ihren Stoßflächen miteinander durch Klettbandverschlüsse lösbar verbunden.

Bekannt sind Sportmatten z. B. in Boulderhallen, Sporthallen und Kindergärten, die definitionsgemäß ebenfalls den Spielepolstern unterfallen sollen. Diese Sportmatten bestehen aus einzelnen Segmenten, die an ihren Stoßkanten miteinander verbunden sind, um einen durchgängigen Bodenbelag bereitzustellen.

Der Einsatz von Klettbandverschlüssen hat den Nachteil, dass diese sich relativ schnell mit Flusen zusetzen und insofern ihre Haftwirkung verlieren. Auch hat sich herausgestellt, dass die Kinder, wenn die Spielepolster keinen Verbund miteinander bilden, mit ihrer Bekleidung an den Klettbandverschlüssen hängen bleiben, was zur Folge hat, dass insbesondere bei Wollkleidung diese bei Berührung mit den Klettbandverschlüssen Schaden nimmt. Auch ist nachteilig, dass nicht beliebige Spielepolster miteinander verbindbar sind, da es bei Klettbandverschlüssen immer Flausch-und Klettband gibt, die zur Verbindung aufeinander zu liegen kommen müssen.

Insofern ist auch aus dem Stand der Technik gemäß der US 2013/0019456 A1, der BE 876 252 A2 und der FR 2 980 716 bekannt, Matten magnetisch miteinander zu verbinden. Hierbei besteht die Gefahr, dass aufgrund der Polung der Magnete die Matten einen Versatz zueinander aufweisen.
Die der Erfindung zugrunde liegende Aufgabe besteht darin, hier Abhilfe zu schaffen.

Zur Lösung der Aufgabe wird erfindungsgemäß vorgeschlagen, dass die magnetische Platte mehrere nebeneinander liegende Abschnitte jeweils unterschiedlicher Polung aufweist. Die Abschnitte unterschiedlicher Polung weisen vorteilhaft eine Breite zwischen 1,5 und 6 mm, vorzugsweise von 2,5 mm, auf. Das heißt, bei Verbindung zweier magnetischer Platten ergibt sich bei einer Breite der Abschnitte von 2,5 mm max. ein Versatz von ca. 2,5 mm, sodass die Spielepolster im Wesentlichen fluchtend zueinander liegen. Eine solche Verbindung ist im Wesentlichen in Bezug auf die Verbindung der Spielepolster untereinander verschleißfrei; darüber hinaus besteht nicht die Gefahr der Beschädigung der Kleidung der Kinder.

Des Weiteren können die Spielepolster in beliebiger Reihenfolge miteinander verbunden werden. Dies gilt für Spielepolster beispielsweise für ein Ballbad, aber auch für Sportmatten, die aus einzelnen Segmenten aufgebaut sind, und die an ihren Stirnseiten zur Verbindung magnetisch miteinander gekoppelt werden.

Spielepolster bestehen im Wesentlichen aus Schaumstoffkörpern, die mit einem Stoff oder Ähnlichem bespannt sind. Die magnetische Platte des Polsters ist vorteilhaft unter der Bespannung des Spielepolsters angebracht, sodass eine Verletzungsgefahr für Kinder durch die magnetische Platte nicht besteht.

Auch ist die magnetische Platte vom Rand des Spielepolsters nach innen abgesetzt, was die Verletzungsgefahr weiter vermindert.

Darüber hinaus ist die magnetische Platte höchst biegsam, sodass auch aus diesem Grunde eine Verletzungsgefahr für die Kinder nicht besteht.

Gegenstand der Erfindung ist auch ein Polsterverbund, der sich durch eine Mehrzahl von Spielepolstern auszeichnet, wie sie zuvor beschrieben worden sind.

Anhand der Zeichnungen wird die Erfindung nachstehend beispielhaft an Spielepolstern für ein Ballbad näher erläutert.
Weiter auf Seite 4 der ursprünglichen Beschreibung
- Fig. 1: zeigt ein Ballbad in perspektivischer Darstellung mit einer Mehrzahl von Spielepolstern;
- Fig. 2: zeigt einen Schnitt gemäß der Linie II-II aus Fig. 1;

Das in Fig. 1 dargestellte Ballbad 1 umfasst eine Mehrzahl von kreisförmig angeordneten Spielepolstern 3.

Aus Fig. 2 ergibt sich der Schnitt aus Fig. 1; das Spielepolster 3 weist eine Bespannung 5 auf, die lediglich schematisch angedeutet ist. Unter der Bespannung 5 befindet sich die magnetische Platte 7, die vom Rand 9 des Spielepolsters 3 allseits abgesetzt ist.

Die magnetische Platte, die insbesondere biegsam ausgebildet ist, besitzt eine Vielzahl von Abschnitten 11 unterschiedlicher Polung. Zur Bildung des Ballbades gemäß Fig. 1 werden nun die Spielepolster 3 im Bereich ihrer Stoßflächen aneinandergelegt, wobei durch die magnetische Platte eine stabile Verbindung der Spielepolster bewerkstelligt wird.

### Bezugszeichenliste:

- 1: Ballbad
- 3: Spielepolster
- 5: Bespannung aus Stoff oder Kunststoff
- 7: magnetische Platte
- 9: Rand
- 11: Abschnitte unterschiedlicher Polung

## Patentansprüche

1. Spielepolster umfassend einen Schaumstoffkörper (3), der mit einem Stoff oder einem Kunststoff bespannt ist, wobei das Spielepolster (3) mindestens eine Stoßfläche aufweist, die zur Bildung eines Polsterverbundes, z. B. eines Ballbades (1), eines Bausteinsatzes oder einer Sportmatte an eine Stoßfläche eines benachbarten Spielepolsters (3) aneinanderlegbar ist, wobei die Spielepolster (3) im Bereich ihrer Stoßflächen magnetisch miteinander verbindbar sind, wobei das Spielepolster zur magnetischen Verbindung eine magnetische Platte (7) aufweist,
**dadurch gekennzeichnet**,
das die magnetische Platte (7) mehrere nebeneinanderliegende Abschnitte (11) jeweils unterschiedlicher Polung aufweist.

2. Spielepolster (3) nach Anspruch 1, **dadurch gekennzeichnet,**
**dass** die magnetische Platte (7) unter der Bespannung des Spielepolsters (3), insbesondere der Stoff- oder Kunststoffbespannung (5) angeordnet ist.

3. Spielepolster (3) nach einem der voranstehenden Ansprüche, **dadurch gekennzeichnet,**
**dass** die magnetische Platte (7) biegsam ist.

4. Spielepolster (3) nach einem der voranstehenden Ansprüche, **dadurch gekennzeichnet,**
**dass** die Abschnitte (11) unterschiedlicher Polung eine Breite von 1,5 und 6 mm, vorzugsweise von 2,5 mm, aufweisen.

5. Spielepolster (3) nach einem der voranstehenden Ansprüche, **dadurch gekennzeichnet,**
**dass** die magnetische Platte (7) vom Rand des Spielepolsters (3) nach innen abgesetzt ist.

6. Polsterverbund
**gekennzeichnet durch**
eine Mehrzahl von Spielepolstern (3) gemäß mindestens einem der Ansprüche 1 bis 5.

## Claims

1. A play cushion comprising a foam body (3) that is covered with a fabric or a synthetic material, the play cushion (3) having at least one abutting surface which can be disposed against an abutting surface of an adjacent play cushion (3) for forming a cushion combination, e.g. of a ball pool (1), a set of building blocks or a sports mat, the play cushions (3) being magnetically connectable with each other in the area of their abutting surfaces,
the play cushion having a magnetic plate (7) for a magnetic connection,
**characterized in that**
the magnetic plate (7) has several adjoining sections (11) with respectively different polarities.

2. The play cushion (3) according to claim 1,
**characterized in that**
the magnetic plate (7) is arranged under the cover, in particular the fabric or synthetic material cover (5), of the play cushion (3).

3. The play cushion (3) according to one of the afore-mentioned claims,
**characterized in that**
the magnetic plate (7) is flexible.

4. The play cushion (3) according to one of the afore-mentioned claims,
**characterized in that**
the sections (11) with different polarities have a width of 1.5 and 6 mm, preferably of 2.5 mm.

5. The play cushion (3) according to one of the afore-mentioned claims,
**characterized in that**
the magnetic plate (7) is placed inwards relative to the edge of the play cushion (3).

6. A cushion combination
**characterized by**
a plurality of play cushions (3) according to at least one of the claims 1 to 5.

## Revendications

1. Coussin de jeux comprenant un corps en mousse synthétique (3) sur lequel est tendu un revêtement en tissu ou en une matière synthétique, le coussin de jeux (3) comportant au moins une surface d'appui pouvant venir en appui contre une surface d'appui d'un coussin de jeux (3) adjacent pour former une combinaison de coussins, par exemple d'une piscine à boules (1), d'un jeu de pièces de construction ou d'un tapis de sport, les coussins de jeux (3) pouvant être reliés magnétiquement dans la région de leur surfaces d'appui,
le coussin de jeux comportant une plaque magnétique (7) pour un raccordement magnétique,
**caractérisé en ce que**
la plaque magnétique (7) comporte plusieurs sections (11) adjacentes de polarités respectivement différentes.

2. Coussin de jeux (3) selon la revendication 1,
**caractérisé en ce que**
la plaque magnétique (7) est disposée sous le revêtement du coussin de jeux (3), en particulier le revêtement en tissu ou en matière synthétique (5).

3. Coussin de jeux (3) selon l'une quelconque des revendications précédentes,
**caractérisé en ce que**
la plaque magnétique (7) est souple.

4. Coussin de jeux (3) selon l'une quelconque des revendications précédentes,
**caractérisé en ce que**
les sections (11) de polarités différentes ont une largeur de 1,5 et 6 mm, de préférence de 2,5 mm.

5. Coussin de jeux (3) selon l'une quelconque des revendications précédentes,
**caractérisé en ce que**
la plaque magnétique (7) est disposée en recul vers l'intérieur par rapport au bord du coussin de jeux (3).

6. Combinaison de coussins
**caractérisé par**
une pluralité de coussins de jeux (3) selon au moins une des revendications 1 à 5.
